# EUROPÄISCHE PATENTSCHRIFT

(11) **EP 3 394 508 B1**
(45) Veröffentlichungstag und Bekanntmachung des Hinweises auf die Patenterteilung: **17.06.2020**
(21) Anmeldenummer: 16834081.8
(22) Anmeldetag: 20.12.2016
(51) Int. Cl.: F21V 23/04, F21L 4/00

(54) **KOPF- ODER TASCHENLAMPE**
HEAD LAMP OR FLASHLIGHT
LAMPE DE TÊTE OU DE POCHE

(30) Priorität: 22.12.2015 DE 202015106996 U
(43) Veröffentlichungstag der Anmeldung: 31.10.2018
(73) Patentinhaber: Ledlenser GmbH & Co. KG, 42699 Solingen (DE)
(72) Erfinder: BUHL, Erich, 42697 Solingen (DE)
(74) Vertreter: Patentanwälte Vomberg & Schart
(86) Internationale Anmeldenummer: PCT/DE2016/100605
(87) Internationale Veröffentlichungsnummer: WO 2017/108031

(56) Entgegenhaltungen:
- EP-A1- 1 106 432
- EP-A1- 2 947 371
- EP-A2- 2 615 016
- US-A1- 2004 263 346
- US-A1- 2013 329 439

## Beschreibung

Die vorliegende Erfindung betrifft eine Kopf- oder Taschenlampe mit einer Lichtquelle und einer Vorsatzoptik.

Derartige Lampen sind seit Jahrzehnten bekannt und werden als mobile Lampen im Taschenlampenformat oder als Kopflampe eingesetzt. In den vergangenen Jahren haben solche Lampen - und insbesondere Kopflampen - die herkömmlichen Beleuchtungen von Fahrrädern überwiegend verdrängt, weil mit Kopflampen eine wesentlich bessere und zielgerichtete Ausleuchtung des vorausliegenden Weges möglich ist. Allerdings reagieren Kopflampen bei etwaigen Erschütterungen und kleinen Kopfbewegungen relativ sensibel, was zu einem unruhigen Lichtkegel und hierdurch zu einer flackernden Ausleuchtung führt. Auch Taschenlampen werden in vergleichbarer Weise mit geeigneten Verbindungselementen mit dem Lenker eines Fahrrades verbunden und unterliegen mithin ähnlichen Erschütterungen, was ebenfalls zu einem unruhigen Lichtkegel und zu einer flackernden Ausleuchtung führt und für den Fahrradfahrer nachteilbehaftet ist.

Taschenlampen der eingangs genannten Art sind insbesondere aus EP 2 947 371 A1 und EP 2 615 016 A2 bekannt.

Es ist daher die Aufgabe der vorliegenden Erfindung, eine Kopf- oder Taschenlampe vorzuschlagen, deren abgestrahlter Lichtkegel auch im Falle von Bewegungen und/oder Erschütterungen einen stabilen Lichtkegel erzeugt und die eine gleichmäßige und flackerfreie Ausleuchtung des vorausliegenden Weges erlaubt.

Diese Aufgabe wird durch die Kopf- oder Taschenlampe nach Anspruch 1 gelöst. Erfindungsgemäß ist vorgesehen, dass die Lichtquelle aus einer Matrix mit mehreren Leuchtdioden (LEDs) oder mit mehreren Gruppen von LEDs besteht, die gegenüber der Vorsatzlinse unterschiedlich positioniert sind, so dass die unterschiedlichen LEDs oder die unterschiedlichen LED-Gruppen Lichtkegel mit verschiedenen Abstrahlwinkeln mit Bezug auf die optische Achse der Lampe erzeugen, wobei die Matrix mit einem Mikroprozessor verbunden ist, der in Abhängigkeit von Eingangsdaten regelt, welche LED oder welche Gruppe von LEDs der Matrix leuchten, womit unabhängig von einer Bewegung der Lampe ein stabiler Lichtkegel abgestrahlt wird.

Die Kopf- oder Taschenlampe besitzt hiernach mehrere Leuchtdioden oder andere geeignete Lichtquellen, die sich von einem Mikroprozessor ansteuern lassen. Dabei sind die LEDs einzeln oder gruppenweise derart zu derselben Vorsatzlinse positioniert, dass unterschiedliche Lichtkegel mit einem unterschiedlichen Winkel zu der optischen Achse der Lampe erzeugt werden. Die Entscheidung, welche LED leuchten muss, wird dabei auf Basis geeigneter Eingangsdaten festgelegt, die von dem Mikroprozessor nach einer vorgegebenen Logik verarbeitet werden.

Durch das Zusammenspiel zwischen der Matrix aus Leuchtdioden, der Vorsatzlinse und dem Mikroprozessor ist es nunmehr möglich, Erschütterungen und andere Bewegungen der Lampe auszugleichen, indem der Mikroprozessor in Abhängigkeit etwaiger Bewegungen der Lampe unterschiedliche LEDs ansteuert und hierdurch eine Schwenkbewegung der optischen Achse ausgleicht. Mit Bezug auf die ruhende Umgebung weist der abgestrahlte Lichtkegel nach alledem eine konstante Ausrichtung bezüglich einer Horizontalen und eine stabile Lage auf, wohingegen die optische Achse der Lampe in Folge von Erschütterungen und/oder Bewegungen lageinstabil ist.

Bevorzugte Ausführungsformen der vorliegenden Erfindung werden in den Unteransprüchen sowie nachfolgend erläutert.

Nach einer ersten bevorzugten Ausgestaltung der Erfindung ist ein Gyrosensor vorgesehen, der Bewegungen der Lampe registriert und einen Datensatz erzeugt, der den Eingangsdaten des Mikroprozessors entspricht. Derartige Gyrosensoren sind bereits nach dem Stand der Technik bekannt und erzeugen geeignete Datensätze, die von dem bevorzugt verwendeten Mikroprozessor verarbeitet werden können.

Ferner besitzt die Kopf- oder Taschenlampe nach einer vorteilhaften Ausgestaltung der Erfindung einen LED-Driver, der elektrisch zwischen der Matrix und dem Mikroprozessor geschaltet ist.

An sich ist die Anzahl an LEDs bzw. an LED-Gruppen beliebig, wobei eine möglichst große Anzahl von LEDs mit unterschiedlichen Abständen zur optischen Achse vorteilhaft ist. Beansprucht wird allerdings mindestens eine Matrix aus drei übereinander angeordneten LEDs, so dass Nickbewegungen oder vertikale Erschütterungen durch die Ansteuerung unterschiedlicher LEDs kompensierbar sind. In der neutralen Einstellung leuchtet die mittlere LED, so dass eine Nickbewegung der Taschenlampe nach unten dazu führt, dass die untere LED angesteuert wird, was eine Lagekorrektur des abgestrahlten Lichtkegels "nach oben" bewirkt. In vergleichbarer Weise wird eine Nickbewegung der Lampe nach oben durch eine Ansteuerung der oberen Leuchtdiode ausgeglichen, die einen Lichtkegel erzeugt, der weiter "nach unten" geneigt ist, als es der mittleren und neutralen LED-Position entspricht. Durch die Anordnung von beispielsweise 11,17 oder mehr übereinander angeordneter LEDs vergrößert sich die Varianz der möglichen Abstrahlwinkel und es ist eine nahezu gleichmäßige Ausleuchtung bei unterschiedlichen Winkelstellungen und Bewegungen der Lampe möglich.

Nach einer weiteren bevorzugten Ausgestaltung der Erfindung ist im Übrigen vorgesehen, dass die Matrix von LEDs mindestens drei nebeneinander angeordnete LEDs besitzt, so dass auch horizontale Schwenkbewegungen der Lampe ausgleichbar sind.

Insbesondere bei der Verwendung von Kopf- und Taschenlampen als Fahrradbeleuchtung ergibt sich häufig das Problem, dass die Lampen nicht immer an der gleichen Position und mit gleicher Winkelstellung zur Horizontalen ausgerichtet werden. Aus diesem Grund besitzt die Lampe gemäß einer bevorzugten Ausgestaltung der Erfindung eine Kalibriervorrichtung, die vor der Benutzung eine Kalibrierung des abgestrahlten Lichtkegels erlaubt. Insofern ist auszuschließen, dass bei der Inbetriebnahme der Lampe erst mühevoll die neutrale Stellung eingerichtet werden muss, bei der die mittlere LED die gewünschte neutrale Abstrahlung des Lichtkegels erzeugt.

Vorzugsweise ist die Kalibriervorrichtung mit dem Gyrosensor verbunden, der zum Kalibrieren der Lampe deren Ausrichtung gegenüber einer Horizontalen bestimmt, so dass unabhängig von der Ausgangsposition der Lampe ein horizontaler Lichtkegel erzeugbar ist.

Die Position der Lichtquellen und die Geometrie der Linse sind aufeinander abzustimmen, um zu gewährleisten, dass von jeder Lichtquelle ein im Wesentlichen gleicher Lichtkegel mit unterschiedlichen Neigungswinkeln zur optischen Achse erzeugt wird. Hierzu ist nach einer bevorzugten Ausgestaltung der Erfindung vorgesehen, dass die Vorsatzlinse eine Linse mit einer im Querschnitt im Wesentlichen teilkreisförmigen Lichtaustrittsfläche und einer rückwärtigen Ausnehmung ist, die eine Lichteintrittsfläche bildet. Mit Bezug auf eine optische Achse ist die rückwärtige Öffnung vorzugsweise asymmetrisch und die asymmetrische rückwärtige Öffnung ist vorzugsweise derart ausgebildet, dass die Linsendicke parallel zur optischen Achse gesehen und von einer unteren Position bis zu einer oberen Position hin stetig ansteigt. Hierdurch ergibt sich parallel zur optischen Achse eine variierende Linsendicke, wobei die größte Linsendicke an der untersten Lichtquelle und die vergleichsweise kleinste Linsendicke an der Position der obersten Lichtquelle besteht. Durch diese Positions- und Dickenverhältnisse wird gewährleistet, dass der abgestrahlte Lichtkegel unabhängig von der jeweils angesteuerten Lichtquelle konstant ist und nur einen variablen Abstrahlwinkel gegenüber einer horizontalen optischen Achse aufweist.

Quer zur optischen Achse weist die Linse eine längliche Form auf, so dass eine breite Ausleuchtung des vorausliegenden Weges geschaffen wird. Vorzugsweise ist die Lichtaustrittsfläche als Zylinderoberfläche ausgebildet, wobei sich die Längsachse des Zylinders lotrecht zur optischen Achse der Lampe und parallel zur Horizontalen erstreckt.

Eine konkrete Ausgestaltung der vorliegenden Erfindung wird nachfolgend anhand der Figuren erläutert. Es zeigen:
- Fig. 1: eine schematische Darstellung einer konkreten Ausführungsform einer Lampe mit den wesentlichen Komponenten,
- Fig. 2a, b: Lampen mit unterschiedlichen Winkellagen gegenüber der optischen Achse und
- Fig. 3: eine Querschnittsdarstellung einer konkreten Ausführungsform einer erfindungsgemäßen Vorsatzoptik.

Fig. 1 zeigt die wesentlichen Komponenten einer Lampe 1 mit der Matrix 2 mit sechs übereinander angeordneten LEDs, einer Vorsatzlinse 3, einem Mikroprozessor 4, einem Gyrosensor 5 und einem LED-Driver 6. Im dargestellten Ausführungsbeispiel beschränkt sich die Matrix 2 auf eine Reihe aus fünf übereinander angeordneter Leuchtdioden. Diese sind gegenüber der davor angeordneten Vorsatzlinse 3 unterschiedlich positioniert und erzeugen unterschiedliche Lichtkegel mit einem unterschiedlichen Neigungswinkel gegenüber der optischen Achse 7 der Lampe 1.

Im Anwendungsfall registriert der Gyrosensor 5 eine etwaige Bewegung der Lampe 1, insbesondere eine Nickbewegung, bei der die optische Achse 7 der Lampe 1 in Pfeilrichtung 8 verschwenkt wird und sendet die entsprechenden Daten an den Mikroprozessor 4. Über den LED-Driver 6 werden die verarbeiteten Signale von dem Mikroprozessor 4 an die Matrix 2 aus LEDs weitergeleitet, die nach den Vorgaben des Mikroprozessors 4 leuchten. Verwendet man die in der Fig. 1 dargestellte Vorsatzlinse 3, wird eine Nickbewegung der Lampe 1 in Pfeilrichtung 8 dadurch ausgeglichen, dass wenn die Bewegung nach unten erfolgt - eine der unteren LEDs angesteuert wird, deren Lichtkegel (mit Bezug auf die optische Achse 7) weiter nach oben abgestrahlt wird. Im umgekehrten Fall, bei dem eine Nickbewegung nach oben erfolgt, wird eine LED angesteuert, die oberhalb der optischen Achse 7 angeordnet ist und deren Lichtkegel weiter nach unten abgestrahlt wird. Durch eine schnelle Berechnung der jeweiligen Zuordnungen ist eine unmittelbare Stabilisierung des abgestrahlten Lichtkegels trotz Erschütterungen möglich.

Die Fig. 2a, b zeigen die Lampe 1 mit unterschiedlichen Winkellagen der optischen Achse 7 gegenüber einer Horizontalen 9 bzw. gegenüber dem Erdboden 9'und den unterschiedlichen Lichtkegeln 10, 10', die von den jeweils zum Ausgleich der Bewegung angesteuerten LED erzeugt werden.

In Fig. 3 ist eine Querschnittsdarstellung einer konkreten Ausführungsform einer Vorsatzoptik 3 dargestellt. Die Vorsatzoptik 3 besitzt eine Lichtaustrittsfläche 11, die im Wesentlichen teilkreisförmig ausgestaltet ist. Rückwärtig besitzt die Vorsatzoptik 3 eine Ausnehmung, deren Stirnfläche 12 als Lichteintrittsfläche ausgebildet ist und die mit Bezug auf die optische Achse 7 asymmetrisch ausgestaltet ist. Die asymmetrische Ausgestaltung der hinteren Öffnung zeichnet sich dadurch aus, dass die Linsendicke im unteren Bereich der Öffnung, also dem Bereich, der beim bestimmungsgemäßen Gebrauch dem Erdboden 9' zugewandt ist, wesentlich größer ist, als die Linsendicke im oberen Bereich, der dem Erdboden 9' abgewandt ist. Die Linsendicke bezieht sich dabei auf den Abstand zwischen der Lichteintritts- und Lichtaustrittsfläche parallel zur optischen Achse 7. In Fig. 3 ist deutlich zu erkennen, dass der Abstand Aᵢ am unteren Ende der hinteren Öffnung wesentlich größer ist, als der Abstand A₂, der in der Nähe der optischen Achse 7 angeordnet ist sowie der Abstand A₃, der am oberen Ende der hinteren Öffnung und parallel zur optischen Achse 7 besteht. Die Stirnfläche 12 der hinteren Öffnung kann - wie im dargestellten Ausführungsbeispiel - gekrümmt oder eben ausgestaltet sein.

## Patentansprüche

1. Kopf- oder Taschenlampe mit einer Lichtquelle und einer Vorsatzlinse (3),
**dadurch gekennzeichnet, dass**
die Lichtquelle aus einer Matrix (2) mit mehreren Leuchtdioden (LEDs) oder mit mehreren Gruppen von LEDs besteht, die gegenüber der Vorsatzlinse (3) unterschiedlich positioniert sind, so dass die unterschiedlichen LEDs oder die unterschiedlichen LED-Gruppen Lichtkegel (10, 10') mit verschiedenen Abstrahlwinkeln mit Bezug auf die optische Achse (7) der Lampe (1) erzeugen, wobei die Matrix (2) mit einem Mikroprozessor (4) verbunden ist, der in Abhängigkeit von Eingangsdaten regelt, welche LED oder welche Gruppe von LEDs der Matrix (2) leuchten, womit unabhängig von einer Bewegung der Lampe (1) ein stabiler Lichtkegel (10, 10') abgestrahlt wird.

2. Kopf- oder Taschenlampe nach Anspruch 1 **gekennzeichnet durch** einen Gyrosensor (5), der Bewegungen der Lampe (1) registriert und einen Datensatz erzeugt, der den Eingangsdaten des Mikroprozessors (4) entspricht.

3. Kopf- oder Taschenlampe nach einem der Ansprüche 1 oder 2
**gekennzeichnet durch** einen LED-Driver (6), der elektrisch zwischen der Matrix (2) und dem Mikroprozessor (5) geschaltet ist.

4. Kopf- oder Taschenlampe nach einem der Ansprüche 1 bis 3, **dadurch gekennzeichnet, dass** die Matrix (2) aus mindestens drei übereinander angeordneten LEDs besteht, so dass Nickbewegungen oder vertikale Erschütterungen durch die Ansteuerung unterschiedlicher LEDs kompensierbar sind.

5. Kopf- oder Taschenlampe nach einem der Ansprüche 1 bis 4, **dadurch gekennzeichnet, dass** die Matrix (2) mindestens drei nebeneinander angeordnete LEDs besitzt, so dass horizontale Schwenkbewegungen der Lampe (1) ausgleichbar sind.

6. Kopf- oder Taschenlampe nach einem der Ansprüche 1 bis 5 **gekennzeichnet durch** eine Kalibriervorrichtung, die vor der Benutzung der Lampe (1) eine Kalibrierung des abgestrahlten Lichtkegels erlaubt.

7. Kopf- oder Taschenlampe nach Anspruch 6, **dadurch gekennzeichnet, dass** die Kalibriervorrichtung mit dem Gyrosensor (5) verbunden ist, der zum Kalibrieren der Lampe (1) deren Ausrichtung gegenüber einer Horizontalen (9) bestimmt, so dass unabhängig von der Ausgangsposition der Lampe (1) ein horizontaler Lichtkegel erzeugbar ist.

8. Kopf- oder Taschenlampe nach einem der Ansprüche 1 bis 7, **dadurch gekennzeichnet, dass** die Vorsatzlinse (3) eine Linse mit einer im Querschnitt im Wesentlichen teilkreisförmigen Lichtaustrittsfläche (11) und einer rückwärtigen Öffnung (13) ist, die eine Lichteintrittsfläche (12) bildet.

9. Kopf- oder Taschenlampe nach Anspruch 8, **dadurch gekennzeichnet, dass** die rückwärtige Öffnung (13) mit Bezug auf eine optische Achse (7) asymmetrisch ist.

10. Kopf- oder Taschenlampe nach Anspruch 9, **dadurch gekennzeichnet, dass** die asymmetrische rückwärtige Öffnung (13) der Vorsatzlinse (3) derart ausgestaltet ist, dass die Linsendicke (Aᵢ, A₂, A₃) parallel zur optischen Achse (7) gesehen und von einer unteren Position bis zu einer oberen Position hin stetig ansteigt.

## Claims

1. Headlamp or flashlight with a light source and an auxiliary lens (3),
**characterized in that**
the light source consists of a matrix (2) with multiple light-emitting diodes (LEDs), or with multiple groups of LEDs, which are differently positioned relative to the auxiliary lens (3), so that the different LEDs or the different LED groups generate light cones (10, 10') with different emission angles with respect to the optical axis (7) of the lamp (1), wherein the matrix (2) is connected with a microprocessor (4), which regulates, depending on input data, which LED or which group of LEDs of the matrix (2) is luminous, whereby a stable light cone (10,10') is emitted, independently of a movement of the lamp (1).

2. Headlamp or flashlight according to claim 1, **characterized by** a gyroscopic sensor (5) which registers the movements of the lamp (1) and generates a data set, which corresponds to the input data of the microprocessor (4).

3. Headlamp or flashlight according to one of the claims 1 or 2, **characterized by** an LED driver (6), which is electrically interconnected between the matrix (2) and the microprocessor (5).

4. Headlamp or flashlight according to one of the claims 1 to 3, **characterized in that** the matrix (2) consists of at least three LEDs arranged one on top of the other, so that pitching movements or vertical shocks can be compensated for via the control of different LEDs.

5. Lamp according to one of the claims 1 to 4, **characterized in that** the matrix (2) has at least three LEDs arranged next to one another so that horizontal pivoting movements of the lamp (1) can be compensated for.

6. Headlamp or flashlight according to one of the claims 1 to 5, **characterized by** a calibration device, which permits a calibration of the emitted light cone prior to the use of the lamp (1).

7. Headlamp or flashlight according to claim 6, **characterized in that** the calibration device is connected with the gyroscopic sensor (5), which, for the calibration of the lamp (1), determines the orientation thereof in relation to a horizontal (9), so that, independently of the initial position of the lamp (1), a horizontal light cone can be generated.

8. Headlamp or flashlight according to one of the claims 1 to 7, **characterized in that** the auxiliary lens (3) forms a lens with a cross-sectionally substantially circle-segment-shaped light exit surface (11) and a rearward opening (13), which forms a light entrance surface (12).

9. Headlamp or flashlight according to claim 8, **characterized in that** the rearward opening (13) is asymmetrical with respect to an optical axis (7).

10. Headlamp or flashlight according to claim 9, **characterized in that** the asymmetrical rearward opening (13) of the auxiliary lens (3) is configured in such a manner that the lens thickness (Aᵢ, A₂, A₃), when seen parallel to the optical axis (7) and from a lower position up to an upper position, constantly increases.

## Revendications

1. Lampe frontale ou de poche comprenant une source de lumière et une lentille auxiliaire (3), **caractérisée par le fait que** la source de lumière est constituée d'une matrice (2) comprenant une pluralité de diodes électroluminescentes (DELs) ou comprenant une pluralité de groupes de DELs qui sont positionné(e)s de manière différente par rapport à la lentille auxiliaire (3) de sorte que les différentes DELs ou les différents groupes de DELs génèrent des cônes de lumière (10, 10') ayant des angles d'émission différents par rapport à l'axe optique (7) de la lampe (1), dans laquelle la matrice (2) est connectée à un microprocesseur (4) qui détermine, en fonction de données d'entrée, quelle DEL ou quel groupe de DELs de la matrice (2) s'allume, un cône de lumière (10, 10') stable étant ainsi émis indépendamment d'un mouvement de la lampe (1).

2. Lampe frontale ou de poche selon la revendication 1, **caractérisée par** un capteur gyroscopique (5) qui enregistre des mouvements de la lampe (1) et génère un jeu de données qui correspond aux données d'entrée du microprocesseur (4).

3. Lampe frontale ou de poche selon l'une quelconque des revendications 1 ou 2, **caractérisée par** un pilote de DEL (6) qui est connecté électriquement entre la matrice (2) et le microprocesseur (5).

4. Lampe frontale ou de poche selon l'une quelconque des revendications 1 à 3, **caractérisée par le fait que** la matrice (2) est constituée d'au moins trois DELs disposées les unes au-dessus des autres de sorte que des mouvements de signe de la tête ou des chocs verticaux peuvent être compensés en commandant des DELs différentes.

5. Lampe frontale ou de poche selon l'une quelconque des revendications 1 à 4, **caractérisée par le fait que** la matrice (2) comprend au moins trois DELs disposées les unes à côté des autres de sorte que des mouvements de pivotement horizontaux de la lampe (1) peuvent être compensés.

6. Lampe frontale ou de poche selon l'une quelconque des revendications 1 à 5, **caractérisée par** un dispositif de calibrage qui permet de calibrer le cône de lumière émis avant d'utiliser la lampe (1).

7. Lampe frontale ou de poche selon la revendication 6, **caractérisée par le fait que** le dispositif de calibrage est relié au capteur gyroscopique (5) qui, pour calibrer la lampe (1), détermine l'orientation de celle-ci par rapport à une horizontale (9) de sorte qu'un cône de lumière horizontal peut être généré indépendamment de la position initiale de la lampe (1).

8. Lampe frontale ou de poche selon l'une quelconque des revendications 1 à 7, **caractérisée par le fait que** la lentille auxiliaire (3) est une lentille ayant une surface de sortie de lumière (11) qui, en coupe transversale, est pour l'essentiel en forme de cercle partiel, et une ouverture arrière (13) qui forme une surface d'entrée de lumière (12).

9. Lampe frontale ou de poche selon la revendication 8, **caractérisée par le fait que** l'ouverture arrière (13) est asymétrique par rapport à un axe optique (7).

10. Lampe frontale ou de poche selon la revendication 9, **caractérisée par le fait que** l'ouverture arrière (13) asymétrique de la lentille auxiliaire (3) est conçue de telle sorte que l'épaisseur de lentille (Aᵢ, A₂, A₃) augmente de façon continue, vue parallèlement à l'axe optique (7) et depuis une position inférieure jusqu'à une position supérieure.
